# EUROPÄISCHE PATENTSCHRIFT

(11) **EP 2 189 664 B1**
(45) Veröffentlichungstag und Bekanntmachung des Hinweises auf die Patenterteilung: **15.08.2018**
(21) Anmeldenummer: 09012043.7
(22) Anmeldetag: 22.09.2009
(51) Int. Cl.: F04D 29/56, F04D 29/64

(54) **Mehrschaufelige Verstellstatoreinheit einer Strömungsarbeitsmaschine**
Multivane variable stator arrangement for turbomachine
Tuyère d'éjection à géométrie variable à aubes multiples pour turbomachine

(30) Priorität: 19.11.2008 DE 102008058014
(43) Veröffentlichungstag der Anmeldung: 26.05.2010
(73) Patentinhaber: Rolls-Royce Deutschland Ltd & Co KG, 15827 Blankenfelde-Mahlow (DE)
(72) Erfinder: Gümmer, Volker, 15831 Mahlow (DE)
(74) Vertreter: Hoefer & Partner Patentanwälte mbB

(56) Entgegenhaltungen:
- CH-A- 492 130
- DE-B1- 2 835 349
- US-A- 3 069 070

## Beschreibung

Die Erfindung betrifft eine mehrschaufelige Verstellstatoreinheit einer Strömungsarbeitsmaschine gemäß dem Oberbegriff des Anspruches 1.

Die aerodynamische Belastbarkeit und die Effizienz von Strömungsarbeitsmaschinen, beispielsweise Bläsern, Verdichtern, Pumpen und Ventilatoren, wird insbesondere durch das Wachstum und die Ablösung von Grenzschichten im Bereich der am Ringkanalrand baulich notwendigen Radialspalte zwischen der Beschaufelung und dem Gehäuse beziehungsweise der Nabe begrenzt.

Besonders an drehbaren Verstellstatoren sind die Radialspalte, die durch Freischnitte vor und hinter der Drehspindel entstehen können, stark ausgeprägt und verursachen beträchtliche Strömungsverluste. Um diese Verluste in Grenzen zu halten, werden üblicherweise möglichst große Drehteller an den inneren und äußeren Enden der Verstellstatoren vorgesehen, um die Erstreckung der Freischnitte in Strömungsrichtung klein zu halten.

Nun sind die Drehteller üblicherweise vollständig rund. Da der Durchmesser durch den Abstand zwischen zwei benachbarten Schaufeln begrenzt ist, können insbesondere bei engen Schaufelteilungen, wie sie in modernen Maschinen zunehmend zu finden sind, nur Drehteller vorgesehen werden, deren Durchmesser deutlich kleiner sind als die Profillänge der Schaufel in dem betreffenden Naben- bzw. Gehäusebereich. Es bleibt zwangsläufig ein beträchtlicher Radialspalt vor und/oder hinter dem Drehteller.

Die Fig. 1 zeigt einen Teil einer Strömungsarbeitsmaschine im Bereich einer seiner Verstellstatorreihen 1 nach dem Stand der Technik, dargestellt in der Meridianebene. Außer der Verstellstatorreihe 1 selbst sind Bauteile im Nabenbereich 3 und Gehäusebereich 3 angedeutet, die den Verstellstator 1 innen wie außen halten.

Auf der rechten Bildseite ist die Ansicht A-A dargestellt, die die innere Strömungspfadbegrenzung (Nabe 3) in der durch die Meridionalrichtung m und die Umfangsrichtung u gebildeten Ebene zeigt. Die hier dargestellte Bauweise nach dem Stand der Technik sieht voneinander getrennt in der Nabe 3 gelagerte Drehteller 5 der einzelnen Verstellschaufeln vor. Jeder Drehteller 5 ist mit einer einzelnen Schaufel 1 verbunden. Das Schaufelblatt 1 ragt dabei deutlich mit seiner Vorder- und /oder Hinterkante über den Drehteller 5 hinaus. Die Darstellung ist beispielhaft für die Nabe 3 vorgenommen, doch findet sich eine prinzipiell gleiche Anordnung der Drehteller 5 auf der gehäuseseitigen Begrenzung des Strömungspfades der Strömungsarbeitsmaschine.

Im Einzelnen betrifft die Erfindung mindestens eine verstellbare Einheit einer Statorschaufelreihe, gegebenenfalls auch als Element eines verstellbaren Vorleitrades, einer Strömungsarbeitsmaschine. Die betreffende Beschaufelung ist innerhalb eines Gehäuses angeordnet, welches die Durchströmung üblicherweise mindestens einer Rotorschaufelreihe (Rotor) und mindestens einer Statorschaufelreihe (Stator) mit einem Fluid nach außen begrenzt. Während ein Rotor mehrere an einer rotierenden Welle befestigte Rotorschaufeln umfasst und Energie an das Arbeitsmedium abgibt, besteht ein Stator aus mehreren meist im Gehäuse befestigten Statorschaufeln.

Als nachteilig erweist sich beim Stand der Technik, dass die entsprechenden Anordnungen aus Schaufelblatt und Drehteller zu großen Radialteilspalten an den Schaufelenden und somit erheblichen Druckverlusten in der Strömung führen. Die Folge sind Einschränkungen bezüglich des erreichbaren Wirkungsgrades und des Betriebsverhaltens der Strömungsarbeitsmaschine. Insbesondere bei Verstellstatoren fehlen Anordnungen aus Schaufeln und Drehtellern, die eine weitgehende oder auch vollständige Vermeidung des Schaufelüberhangs und der damit verbundenen Radialteilspalte erlauben.

Die US 3 069 070 A zeigt einen Zentrifugalverdichter, bei welchem jeweils zwei Statorschaufeln auf einem gemeinsamen Drehteller angeordnet und um eine gemeinsame Drehachse drehbar sind.

Ein weiterer Zentrifugalverdichter ist aus der CH 492 130 A bekannt. Bei diesem sind zwei Schaufeln auf einem gemeinsamen Drehteller befestigt und ebenfalls um eine gemeinsame Drehachse drehbar.

Die DE 28 35 349 B1 zeigt die Anordnung jeweils einer Statorschaufel auf einem Drehteller und die Zuordnung der benachbarten Drehteller.

Der vorliegenden Erfindung liegt die Aufgabe zugrunde, eine verstellbare Statorschaufelanordnung der eingangs genannten Art zu schaffen, welche unter Vermeidung der Nachteile des Standes der Technik eine weitgehende oder auch vollständige Vermeidung von Radialteilspalten am Schaufelende durch die Vorsehung mindestens zweier Statorschaufeln auf einem Drehteller erreicht.

Erfindungsgemäß wird die Aufgabe durch die Merkmalskombination des Anspruchs 1 gelöst, die Unteransprüche zeigen weitere vorteilhafte Ausgestaltungen der Erfindung.

Die vorliegende Erfindung bezieht sich somit auf verstellbare Statorschaufelreihen von Strömungsarbeitsmaschinen wie etwa Bläsern, Verdichtern, Pumpen und Ventilatoren in axialer, halbaxialer oder auch radialer Bauart. Das Arbeitsmedium (Fluid) kann gasförmig oder flüssig sein.

Die vorliegende Erfindung betrifft Statoren, die an mindestens einem Schaufelende drehbar gelagert sind und über eine Spindel um eine Drehachse 4 verstellt werden können. Wie in allen Figuren gezeigt, erfolgt die Anströmung der betreffenden Schaufelreihe 1, wie durch den dicken Pfeil angedeutet, von links nach rechts. Für den Einsatz in einer Strömungsarbeitsmaschine ist eine verstellbare Statorschaufelreihe geschaffen, die an mindestens einer Hauptströmungspfadberandung, Nabe oder Gehäuse, mindestens eine Anordnung eines Drehtellers mit mindestens zwei fest mit dem Drehteller verbundenen Statorschaufeln aufweist, derart, dass mindestens zwei Statorschaufeln bei einer rotatorischen Verstellbewegung sich um die selbe Achse drehen und über nur eine Drehspindel gesteuert werden. Erfindungsgemäß sind die mindestens zwei Statorschaufeln zueinander in Meridionalrichtung versetzt angeordnet und sind ihre Profile entsprechend dem kennzeichnenden Teil des ersten Anspruchs ausgestaltet. Im Folgenden werden zum Einen die Erfindung anhand von einem Ausführungsbeispiel (in Fig. 6c) und zum Zweiten weitere, jedoch nicht zur beanspruchten Erfindung gehörende Beispiele in Verbindung mit den Figuren beschrieben. Dabei zeigt:
- Fig. 1: eine schematische Darstellung eines Verstellstators nach dem Stand der Technik in der Meridianansicht,
- Fig. 2a: einen Verstellstator, Definition von Kenngrößen,
- Fig. 2b: einen Verstellstator, Ansicht A-A, Dualkonfiguration, gleichmäßige Schaufelanordnung,
- Fig. 3: einen Verstellstator, Ansicht A-A, Dualkonfiguration, unterschiedliche Schaufelteilung,
- Fig. 4: einen Verstellstator, Ansicht A-A, Dualkonfiguration, unterschiedliche Schaufelteilung und meridionale Schaufelposition,
- Fig. 5: einen Verstellstator, Ansicht A-A, Dualkonfiguration, unterschiedliche Schaufelteilung und meridionale Schaufelposition und drehtellerangepasste Profilgestalt,
- Fig. 6a: einen Verstellstator, Ansicht A-A, Dualkonfiguration, unterschiedliche Schaufelteilung und meridionale Schaufelposition und drehtellerangepasste Profilgestalt, alternierend verkürzte Profiltiefe,
- Fig. 6b: einen Verstellstator, Ansicht A-A, Dualkonfiguration in Auslegungsanordnung, weitere Kenngrößen,
- Fig. 6c: einen erfindungsgemäßen Verstellstator, Ansicht A-A, Dualkonfiguration in Auslegungsanordnung, Engstellung zweier Profile,
- Fig. 6d: einen Verstellstator, Ansicht A-A, Dualkonfiguration in Auslegungsanordnung, Engstellung zweier Profile, kurzes Frontprofil,
- Fig. 6e: einen Verstellstator, Ansicht A-A, Triple-Konfiguration, Engstellung der Profile,
- Fig. 7a: einen Verstellstator, Ansicht A-A, Dualkonfiguration, unterschiedliche Schaufelteilung, meridionale Schaufelposition, Profilgestalt und alternierend verkürzte Profiltiefe,
- Fig. 7b: einen Verstellstator, Ansicht A-A, Dualkonfiguration in Auslegungsanordnung, weitere Kenngrößen,
- Fig. 7c: einen Verstellstator gemäß Fig. 7a, Bauweise,
- Fig. 7d: einen Verstellstator gemäß Fig. 7a in der Meridianansicht,
- Fig. 8a: einen Verstellstator, Ansicht A-A, Triple-Konfiguration unterschiedliche Schaufelteilung, meridionale Schaufelposition und unterschiedliche Profiltiefe,
- Fig. 8b: einen Verstellstator gemäß Fig. 8a, Bauweise,
- Fig. 8c: einen Verstellstator gemäß Fig. 8a in der Meridianansicht.

Nicht explizit dargestellt, aber ebenfalls Gegenstand der vorliegenden Erfindung, sind Verstellstatoranordnungen, bei denen eine Lagerung allein im Gehäuse oder allein in der Nabe mit vollem Radialspalt am jeweils anderen Schaufelende vorgesehen ist.

Die Fig. 2a zeigt die Definition der für die Erfindung wichtigen geometrischen Kenngrößen in der durch die Meridionalrichtung m und die Umfangsrichtung u gebildeten Ebene direkt am Drehteller 5. Hier ist beispielhaft ein Drehteller 5 mit zwei darauf befestigten Schaufeln 1 dargestellt. Die Kenngrößen sind an der oberen der beiden Schaufeln 1 eingezeichnet, jedoch gelten die Kenngrößen auch für jede weitere mit dem Drehteller 5 verbundene Schaufel 1. Jede Schaufel 1 besitzt eine (üblicherweise konkave) Druckseite DS und eine (üblicherweise konvexe) Saugseite SS. Jedes Schaufelprofil besitzt eine Skelettlinie, die zwischen Vorderkante VK und Hinterkante HK mittig zwischen der Saugseite und der Druckseite durch das Profil verläuft. Eine weitere wichtige Referenzlinie stellt die Profilsehne dar, die druckseitig an das Schaufelprofil angelegt ist. Folgende Kenngrößen sind in Fig. 2a definiert:
a.) die Profiltiefe I, gemessen in Richtung der Profilsehne
b.) die Profilwölbung f, gemessen als senkrechter Abstand des am weitesten von der Profilsehne entfernten Punkt der Skelettlinie zur Profilsehne
c.) der Vorderkantenneigungswinkel β1, gemessen zwischen der Meridionalrichtung m und der Tangente an die Skelettlinie im Vorderkantenpunkt
d.) der Hinterkantenneigungswinkel β2, gemessen zwischen der Meridionalrichtung m und der Tangente an die Skelettlinie im Hinterkantenpunkt
e.) der Staffelungswinkel λ, gemessen zwischen der Meridionalrichtung m und der Profilsehne
f.) der Drehtellerdurchmesser d
h.) die Profilexzentrizität e, gemessen als senkrechter Abstand des Drehtellermittelpunktes M zu einer Parallelen zur Profilsehne durch den am weitesten von der Profilsehne entfernten Punkt der Skelettlinie
i.) die Profilabdeckung n, gemessen zwischen den Schnittpunkten der Skelettlinie mit dem Drehtellerrandkreis in Richtung der Profilsehne (falls die Vorder- oder Hinterkante auf dem Drehteller angeordnet ist, bildet der Vorder- oder Hinterkantenpunkt den jeweiligen Bezugspunkt).
j.) der meridionale Profilversatz a, gemessen zwischen den Vorderkantenpunkten zweier benachbarter Profile in der Meridionalrichtung m

Die Fig. 2b zeigt auf seiner linken Bildseite (a.) eine Reihe von gleichmäßig bei gleicher Teilung t angeordneten Statorschaufeln 1 identischer Profilform in der Auslegungsposition , d. h. in der Nominalstellung. Die nach konventioneller Bauweise üblichen Drehteller sind jeweils gestrichelt dargestellt. Die Lösung, auf welcher die Erfindung aufbaut, sieht größere Drehteller 5 vor, von denen jeder in der hier gezeigten Variante mit jeweils zwei Schaufeln 1 verbunden ist (Dualkonfiguration). Die Schaufeln 1 befinden sich hier weitgehend auf dem Drehteller 5 und ragen lediglich mit der Vorder- und/oder Hinterkante leicht über den Drehteller 5 hinaus, wobei beide Schaufeln 1 eine relative Abdeckung n/l größer 0,5 aufweisen. Die hier dargestellte Ausführung zeigt sogar eine vorteilhafte relative Abdeckung n/l von über 0,75. Ebenfalls vorteilhaft, aber hier nicht graphisch dargestellt, wäre eine unterschiedliche Profilform der beiden Schaufeln 1 im Bereich des Drehtellers 5, wenn die beiden Schaufeln 1 unterschiedliche relative Abdeckungen von kleiner n/l = 1 aufweisen.

Die rechte Bildhälfte (b.) zeigt die Verstellstatoranordnung in einem Teillastbetriebspunkt der Strömungsarbeitsmaschine, d. h. bei einer Verstellung der Schaufeln 1 hin zu größeren Staffelungswinkeln λ. Bei großen Beträgen von λ kommt es zu einer Kollision zweier benachbarter zu unterschiedlichen Drehtellern 5 gehörigen Schaufeln 1, sodass diese Lösung nur für kleine Verstellbereiche gut geeignet ist.

Die Fig. 3 zeigt eine ähnliche Verstellstatoranordnung wie Fig. 2b, jedoch alterniert hier die Schaufelteilung t zwischen jeweils zwei Schaufeln 1, derart, dass zwei näher beieinander liegende Schaufeln 1 auf einem Drehteller 5 angeordnet sind. In der Nominalstellung des Drehtellers 5, siehe linke Bildseite (a.), bilden die Vorder- und Hinterkanten der Schaufeln 1 weiterhin eine gerade Linie. Hier ist es unabhängig von der relativen Abdeckung n/l in jedem Fall vorteilhaft, die Profilform der beiden Schaufeln unterschiedlich zu gestalten. Die rechte Bildseite (b.) zeigt wieder die Verstellstatoranordnung bei Teillastbetrieb. Aufgrund der alternierenden Schaufelteilung ergibt sich ein größerer möglicher Verstellbereich, bevor es zu einer Kollision zweier benachbarter zu unterschiedlichen Drehtellern 5 gehörigen Schaufeln 1 kommt.

Die Fig. 4 zeigt eine ähnliche Verstellstatoranordnung wie Fig. 3, jedoch alterniert zusätzlich die meridionale Position der Schaufeln 1, derart, dass auf einem Drehteller 5 jeweils die Vorderkante einer Schaufel 1 auf die Meridionalrichtung m bezogen weiter stromab angeordnet ist (meridionaler Profilversatz a > 0), die Profiltiefen zweier benachbarter Schaufeln 1 sich weniger als 10% unterscheiden und der Staffelungswinkel λ_{U} der weiter stromab vorgesehenen Schaufel kleiner ist als der Staffelungswinkel λ_{D} der weiter stromauf vorgesehenen Schaufel, siehe linke Bildseite (a.). Die rechte Bildseite (b.) zeigt wieder die Verstellstatoranordnung bei Teillastbetrieb. Aufgrund der unterschiedlichen Schaufelteilung und des meridionalen Profilversatzes ergibt sich eine strömungsgünstigere Konfiguration und ein leicht größerer möglicher Verstellbereich.

Die Fig. 5 zeigt eine ähnliche Verstellstatoranordnung wie Fig. 4, jedoch weisen die zwei auf einem Drehteller 5 vorgesehenen Schaufeln 1 bezüglich der Profiltiefe I, des Staffelungswinkels λ und des meridionalen Profilversatzes a wesentliche Unterschiede auf. Die Anordnung ist hier besonders günstig derart gestaltet, dass beide Schaufeln 1 vollständig ohne Überhang auf dem Drehteller 5 Platz finden, siehe linke Bildseite (a.). Die rechte Bildseite (b.) zeigt wieder die Verstellstatoranordnung bei Teillastbetrieb. Aufgrund der vollständigen Platzierung auf dem Drehteller 5 ergibt sich eine strömungsgünstigere Konfiguration und ein unbegrenzter Verstellbereich.

Die Fig. 6a zeigt eine ähnliche Verstellstatoranordnung wie Fig. 5, bei der ebenfalls beide Schaufeln 1 vollständig ohne Überhang auf dem Drehteller 5 Platz finden. Hier ist jedoch ein Unterschied der Profiltiefen der beiden Schaufeln 1 von mindestens 25% vorgesehen, um eine verbesserte Ausnutzung des Drehtellers 5 zu erreichen. Das kürzere Profil ist dabei auf dem Drehteller 5 druckseitig des längeren Profils angeordnet, siehe linke Bildseite (a.). Die rechte Bildseite (b.) zeigt wieder die Verstellstatoranordnung bei Teillastbetrieb. Aufgrund der vollständigen Platzierung auf dem Drehteller 5 ergibt sich eine strömungsgünstigere Konfiguration und ein unbegrenzter Verstellbereich.

Die Fig. 6b zeigt die günstige Dualanordnung mit der Definition weiterer Kenngrößen, die sie beschreiben. Die Anordnung ist gekennzeichnet durch zwei Schaufelprofile auf einem gemeinsamen Drehteller, wobei ein kürzeres Profil druckseitig des längeren Profils angeordnet ist. Kennzeichnende Größen sind im Bild definiert:
a.) der meridionale Profilversatz a, gemessen zwischen den Hinterkantenpunkten zweier benachbarter Profile in der Meridionalrichtung m
b.) die meridionale Überlappung b, gemessen zwischen dem Vorderkantenpunkt des kürzeren Profils und dem Hinterkantenpunkt des längeren Profils in der Meridionalrichtung m
c.) die meridionale Reststrecke c, gemessen zwischen dem Vorderkantenpunkt des längeren Profils und dem Vorderkantenpunkt des kürzeren Profils in der Meridionalrichtung m
d.) der druckseitige Abstand q, gemessen in der Umfangsrichtung u, zwischen dem Schnittpunkt der Linie durch die Hinterkantenpunkte der längeren Profile mit der Skelettlinie des kürzeren Profils und dem Hinterkantenpunkt des saugseitig vom kürzeren Profil angeordneten längeren Profils
e.) der saugseitige Abstand g, gemessen in der Umfangsrichtung u, zwischen dem Schnittpunkt der Linie durch die Hinterkantenpunkte der längeren Profile mit der Skelettlinie des kürzeren Profils und dem Hinterkantenpunkt des druckseitig vom kürzeren Profil angeordneten längeren Profils

Besonders günstig sind folgende Festlegungen: $0 < \left(a / \left(b + c\right)\right) < 0,25$ $0 < \left(b / \left(b + c\right)\right) < 0,65$ $0,3 < \left(q / \left(g + q\right)\right) < 0,7$

Die Fig. 6c zeigt eine ebenfalls erfindungsgemäß günstige Dualanordnung mit der Eigenschaft, dass die Vorderkante des weiter stromab angeordneten Profils in der Nähe der Hinterkante und druckseitig des weiter stromauf angeordneten Profils vorgesehen ist, siehe linke Bildseite (a.). Die rechte Bildseite (b.) zeigt wieder die Verstellstatoranordnung bei Teillastbetrieb. Die erfindungsgemäße Engstellung der Profile wird durch weitere im Bild gekennzeichnete Größen beschrieben. Dabei ist l2 die Gesamtprofiltiefe, d. h. die Länge der Dualanordnung in Richtung der an die Gesamtanordnung druckseitig angelegten Tangente. Die Verschränkung b2 wird (positiv wie eingezeichnet) in Richtung der Gesamtprofiltiefe gemessen. Weitere Kenngrößen sind die Gesamtteilung w und die Gesamthöhe v, beide werden senkrecht zur Gesamtprofiltiefe gemessen. Für besonders günstige Anordnungen gilt: $- 0,1 < \left(b 2 / I 2\right) < 0,1 und \left(v / w\right) < 0,3$

Erfindungsgemäß besonders vorteilhaft ist es, die relative Wölbung f/l des weiter stromab angeordneten Profils deutlich größer, als die relative Wölbung f/l des weiter stromauf angeordneten Profils zu bemessen, (f/l)_{stromab} > 1,2 * (f/l)_{stromauf}.

Die Fig. 6d zeigt eine weitere günstige Dualanordnung mit Engstellung, hier mit kurzem Frontprofil, siehe linke Bildseite (a.). Die rechte Bildseite (b.) zeigt die Verstellstatoranordnung bei Teillastbetrieb.

Die Fig.6e zeigt eine Anordnung mit Engstellung, bei der drei Profile in Serie angeordnet sind, siehe linke Bildseite (a.). Die rechte Bildseite (b.) zeigt die Verstellstatoranordnung bei Teillastbetrieb.

Die Fig. 7a zeigt eine ähnliche Verstellstatoranordnung wie Fig. 6, bei der ebenfalls beide Schaufeln vollständig ohne Überhang auf dem Drehteller 5 Platz finden und ein Unterschied der Profiltiefen der beiden Schaufeln von mindestens 25% vorgesehen ist, um eine verbesserte Ausnutzung des Drehtellers zu erreichen. Das kürzere Profil ist hier allerdings auf dem Drehteller 5 vorteilhaft saugseitig des längeren Profils angeordnet, siehe linke Bildseite (a.). Die rechte Bildseite (b.) zeigt wieder die Verstellstatoranordnung bei Teillastbetrieb. Aufgrund der vollständigen Platzierung auf dem Drehteller ergibt sich eine sehr strömungsgünstige Anordnung und ein unbegrenzter Verstellbereich.

Die Fig.7b zeigt die besonders günstige Dualanordnung mit der Definition weiterer Kenngrößen, die sie beschreiben. Die Anordnung ist gekennzeichnet durch zwei Schaufelprofile auf einem gemeinsamen Drehteller 5, wobei ein kürzeres Profil saugseitig des längeren Profils angeordnet ist. Kennzeichnende Größen sind im Bild definiert:
a.) der meridionale Profilversatz a, hier gemessen zwischen den Vorderkantenpunkten zweier benachbarter Profile in der Meridionalrichtung m
b.) die meridionale Überlappung b, hier gemessen zwischen dem Vorderkantenpunkt des längeren Profils und dem Hinterkantenpunkt des kürzeren Profils in der Meridionalrichtung m
c.) die meridionale Reststrecke c, hier gemessen zwischen dem Hinterkantenpunkt des kürzeren Profils und dem Hinterkantenpunkt des längeren Profils in der Meridionalrichtung m
d.) der druckseitige Abstand q, hier gemessen in der Umfangsrichtung u, zwischen dem Schnittpunkt der Linie durch die Vorderkantenpunkte der längeren Profile mit der Skelettlinie des kürzeren Profils und dem Vorderkantenpunkt des druckseitig vom kürzeren Profil angeordneten längeren Profils
e.) der saugseitige Abstand g, hier gemessen in der Umfangsrichtung u, zwischen dem Schnittpunkt der Linie durch die Vorderkantenpunkte der längeren Profile mit der Skelettlinie des kürzeren Profils und dem Vorderkantenpunkt des saugseitig vom kürzeren Profil angeordneten längeren Profils.
Besonders günstig sind folgende Festlegungen: $0 < \left(a / \left(b + c\right)\right) < 0,25$ $0 < \left(b / \left(b + c\right)\right) < 0,65$ $0,3 < \left(q / \left(g + q\right)\right) < 0,7$

Die Fig.7c zeigt die Verstellstatoranordnung aus Fig. 7a, mit unterschiedlichen Konstruktionslösungen. In der linken Bildhälfte ist weiterhin die Drehteller-Schaufel-Anordnung in der m-u-Ebene dargestellt. Dort eingezeichnet ist der Verlauf der Ansicht B-B.

Auf der rechten Bildhälfte ist die Verstellstatoranordnung in der Ansicht B-B gezeigt. Lösungen beziehen sich auf Verstellstatoren mit mindestens einem Drehteller 5 (an der Nabe 3 oder am Gehäuse 2). Der hier dargestellte Verstellstator hat zwecks der Darstellung vieler Konstruktionslösungen zwei mit Drehtellern 5 versehene Enden, an denen unterschiedliche mögliche Bauweisen darstellt sind. Der Verstellstator kann selbstverständlich mit spanenden, chemischen oder auftragenden/aufbauenden (Schweiß-/Laser-/Sinter-)Verfahren in einem Stück hergestellt werden. Es ist jedoch als besonders günstige Lösung vorgesehen, dass der Verstellstator als Baugruppe mindestens zweier Bauteile konstruiert und gefertigt wird und dann zu einer Verstellstatoreinheit zusammengefügt wird. Dazu werden im Folgenden unterschiedliche günstige Konzepte dargestellt:
(I) Mindestens zwei dem Drehteller 5 zugeordnete Schaufeln 1 besitzen jeweils einen Schaufelfuß 6, wobei die mindestens zwei Schaufelfüße 6 zur runden Form des Drehtellers 5 an der Strömungspfadberandung beitragen.
   Dabei ist mindestens ein Schaufelfuß 6 an der strömungspfadzugewandten Seite in einer Ausnehmung im Drehteller 5 vorgesehen. Dann bildet ein Schaufelfuß 6 einen flachen einschiebbaren Einsatz mit gegebenenfalls schräger Anlagefläche im Drehteller 5 und gegebenenfalls im Fuß einer anderen Schaufel 1.
   Die aneinander grenzenden Drehtellerteile (beziehungsweise Schaufelfüße) werden mit Hilfe einer Einzelschraub- oder Einzelstiftverbindung aneinander befestigt. Dies ist insbesondere dann vorteilhaft, wenn das Konzept an beiden Enden des Verstellstators verwendet wird.
(II) wie (I) aber: die aneinander grenzenden Drehtellerteile (beziehungsweise Schaufelfüße) werden mit Hilfe einer Schweißverbindung an der Hauptströmungpfadberandung aneinander befestigt. Dies ist insbesondere dann vorteilhaft, wenn das Konzept an beiden Enden des Verstellstators verwendet wird.
(III) Mindestens eine dem Drehteller zugeordnete Schaufel besitzt keinen ausgeprägten Schaufelfuß, wobei das Schaufelprofil direkt mit dem in seinem Bereich bereits vollständig kreisförmigen Drehteller verbunden wird.
   Das Schaufelprofil wird unmittelbar an der Strömungspfadberandung mit dem Drehteller durch eine Schweißnaht verbunden. Dies ist insbesondere dann vorteilhaft, wenn das Konzept an beiden Enden des Verstellstators verwendet wird.
(IV) wie (III) aber: das Schaufelprofil wird gänzlich oder mit einer Zunge durch ein Loch im Drehteller gesteckt und an der der Strömungspfadberandung abgewandten Seite des Drehtellers (gegebenenfalls durch Materialstauchung, wie hier abgebildet, siehe Markierung St) eingeklemmt oder (wie hier nicht abgebildet) angeschweißt. Dies ist insbesondere dann vorteilhaft, wenn das Konzept an beiden Enden des Verstellstators verwendet wird.

Die Fig.7d zeigt die Verstellstatoranordnung aus Fig. 7a in der Meridianansicht. Verdeckte Schaufelkanten sind gepunktet eingezeichnet.

Die Fig.8a zeigt eine Verstellstatoranordnung wie Fig. 6, bei der drei Schaufeln 1 vollständig ohne Überhang auf dem Drehteller 5 Platz finden und ein Unterschied der minimalen und maximalen Profiltiefe der drei Schaufeln 1 von mindestens 25% vorgesehen ist, um eine verbesserte Ausnutzung des Drehtellers 5 zu erreichen. Dabei ist es besonders vorteilhaft, ein längeres Profil zwischen zwei kürzeren vorzusehen, wobei das kurze saugseitig vom langen Profil angeordnete Profil in Meridianströmungsrichtung m weiter stromauf liegt als das kurze druckseitig vom langen Profil angeordnete Profil, siehe linke Bildseite (a.). Weiterhin vorteilhaft ist es, wenn die beiden kurzen Profile eine geringere relative Wölbung f/l als das lange Profil besitzen. Weiterhin vorteilhaft ist es, wenn das lange Profil eine geringe relative Exzentrizität von 2·e/d < 0,15 und mindestens eines der kurzen Profile eine hohe relative Exzentrizität von 2·e/d > 0,35 besitzt. Weiterhin vorteilhaft ist es, wenn der Staffelungswinkel vom kurzen saugseitig angeordneten Profil zum langen mittig angeordneten Profil und weiter zum kurzen druckseitig angeordneten Profil abnimmt: λ_{U} > λ_{M} > λ_{D}.

Die rechte Bildseite (b.) zeigt wieder die Verstellstatoranordnung bei Teillastbetrieb. Aufgrund der vollständigen Platzierung auf dem Drehteller ergibt sich eine sehr strömungsgünstige Anordnung und ein unbegrenzter Verstellbereich.

Die Fig.8b zeigt die Verstellstatoranordnung aus Fig. 8a, mit unterschiedlichen Konstruktionslösungen. In der linken Bildhälfte ist weiterhin die Drehteller-Schaufel-Anordnung in der m-u-Ebene dargestellt. Dort eingezeichnet ist der Verlauf der Ansicht B-B.

Auf der rechten Bildhälfte ist die Verstellstatoranordnung in der Ansicht B-B gezeigt. Es ist auch hier als besonders günstige Lösung vorgesehen, dass der Verstellstator als Baugruppe mindestens zweier Bauteile konstruiert und gefertigt wird und dann zu einer Verstellstatoreinheit zusammengefügt wird. Dazu werden im Folgenden unterschiedliche günstige Konzepte dargestellt:
(V) wie (I) aber: die aneinander grenzenden Drehtellerteile (beziehungsweise Schaufelfüße) werden mit Hilfe einer Schweißverbindung an der Seite des Drehtellers aneinander befestigt. Dies ist insbesondere dann vorteilhaft, wenn das Konzept an beiden Endes des Verstellstators verwendet wird. an der Seite des Drehtellers (wie nicht im Bild gezeigt)
(VI) wie (I) aber: mindestens ein Schaufelfuß bildet die volle Dicke des Drehtellers und grenzt stoßartig an einen anderen Teil des Drehtellers an.
   Die aneinander grenzenden Drehtellerteile (beziehungsweise Schaufelfüße) werden mit Hilfe einer Schweißnaht an der der Strömungspfadberandung abgewandten Seite des Drehtellers aneinander befestigt. Dies ist insbesondere dann vorteilhaft, wenn das Konzept an beiden Enden des Verstellstators verwendet wird.
(VII) wie (I) aber: mindestens ein Schaufelfuß ist an der strömungspfadzugewandten Seite in einer Ausnehmung im Drehteller vorgesehen. Dann bildet der Fuß einer Schaufel einen flachen einschiebbaren Einsatz mit gegebenenfalls schräger Anlagefläche im Drehteller und gegebenenfalls im Fuß einer anderen Schaufel.
   Die aneinander grenzenden Drehtellerteile (beziehungsweise Schaufelfüße) werden mit Hilfe einer Doppel-Schraub/-Stift-Verbindung aneinander befestigt. Dies ist insbesondere dann vorteilhaft, wenn das Konzept an beiden Enden des Verstellstators verwendet wird.
(VIII) wie (I) aber: mindestens ein Schaufelfuß grenzt mit einer Nut/Feder-Verbindung an einen anderen Teil des Drehtellers gegebenenfalls den Fuß einer anderen Schaufel an.
   Die aneinander grenzenden Drehtellerteile (beziehungsweise Schaufelfüße) werden mit Hilfe einer Einzelschraub- oder Einzelstiftverbindung von der der Strömungspfadberandung abgewandten Seite des Drehtellers aneinander befestigt. Dies ist insbesondere dann vorteilhaft, wenn das Konzept an beiden Enden des Verstellstators verwendet wird.

Die Fig.8c zeigt die Verstellstatoranordnung aus Fig. 7a in der Meridianansicht. Verdeckte Schaufelkanten sind gepunktet eingezeichnet. Vorteilhafte Ausgestaltungen der Erfindung können wie folgt beschrieben werden: Strömungsarbeitsmaschine nach Anspruch 1, wobei bevorzugt alle auf dem Drehteller angeordneten Schaufelprofile eine relative Abdeckung n/l von größer als 0,5 aufweisen,
wobei bevorzugt mindestens ein auf dem Drehteller angeordnetes Schaufelprofil eine relative Abdeckung n/l von größer als 0,75 aufweist,
wobei bevorzugt mindestens ein auf dem Drehteller angeordnetes Schaufelprofil eine auf den Drehtellerdurchmesser bezogene Profiltiefe von 0,8 < I / d < 1,2 aufweist,
wobei bevorzugt mindestens eines der auf dem Drehteller angeordneten Schaufelprofile keinen Überhang aufweist (relative Abdeckung n/l = 1),
wobei bevorzugt alle auf dem Drehteller angeordneten Schaufelprofile keinen Überhang aufweisen,
wobei bevorzugt der Abstand benachbarter Schaufelprofile der Verstellstatorschaufelreihe in Umfangsrichtung der Strömungsarbeitsmaschine periodisch variiert,
wobei bevorzugt in mindestens einer Stellung des Drehtellers mindestens eine der Verbindungslinien gleichartiger Schaufelkantenpunkte (Vorderkanten- oder Hinterkantenpunkte) der an der Hauptströmungspfadberandung angeordneten Schaufelprofile der Verstellstatorschaufelreihe entlang des Umfangs der Strömungsarbeitsmaschine periodisch veränderlich verläuft, entsprechend einer unterschiedlichen meridionalen Positionierung gleichartiger Schaufelkanten,
wobei bevorzugt mindestens zwei der auf dem Drehteller angeordneten Schaufelprofile mit unterschiedlicher Gestalt bezüglich mindestens einer der Größen Profiltiefe l, relative Wölbung f/l und Staffelungswinkel λ vorgesehen sind,
wobei bevorzugt der Staffelungswinkel λ der auf einem Drehteller vorgesehenen Schaufelprofile -bei Betrachtung der mehrschaufeligen Verstellstatoreinheit entlang des Umfangs der Strömungsarbeitsmaschine und von einer konvexen Saugseite zur konkaven Druckseite des nächsten Profils fortschreitend - von Schaufel zu Schaufel stetig größer wird,
wobei auf einem Drehteller 5 zwei Statorschaufeln 1 angeordnet sind, wobei bezüglich der Profiltiefe l ein Unterschied besteht und wobei die Statorschaufel 1 mit kleinerer Profiltiefe auf dem Drehteller 5 saugseitig der Statorschaufel 1 mit größerer Profiltiefe angeordnet ist.
wobei auf einem Drehteller 5 zwei Statorschaufeln 1 angeordnet sind, wobei bezüglich der Profiltiefe l ein Unterschied besteht und wobei die Statorschaufel 1 mit kleinerer Profiltiefe auf dem Drehteller 5 druckseitig der Statorschaufel 1 mit größerer Profiltiefe angeordnet ist.
wobei der Mittelpunkt des Drehtellers 5 bezogen auf die Statorschaufel 1 mit größerer Profiltiefe auf der selben Seite wie die Statorschaufel mit kleinerer Profiltiefe vorgesehen ist.
wobei
a) der meridionale Profilversatz a gemäß 0 < (a / (b+c)) < 0,25 ausgebildet ist
b.) die meridionale Überlappung b gemäß 0 < (b / (b+c)) < 0,65 ausgebildet ist
c.) der druckseitige Abstand q gemäß 0,3 < (q / (g+q)) < 0,7 ausgebildet ist
wobei c die meridionale Reststrecke und g der saugseitige Abstand sind.
wobei die Vorderkante mindestens einer auf dem Drehteller stromab angeordneten Statorschaufel in der Nähe der Hinterkante und druckseitig einer weiter stromauf angeordneten Statorschaufel vorgesehen ist, wobei für die Gesamtprofiltiefe l2, die Verschränkung b2, die Gesamtteilung w und die Gesamthöhe v der Anordnung der jeweils betroffenen zwei Statorschaufeln gilt: -0,1 < b2 /l2 < 0,1 und v / w < 0,3.
wobei bevorzugt auf einem Drehteller drei Schaufelprofile vorgesehen sind, wobei das mittlere Schaufelprofil bezüglich der Profiltiefe l einen Unterschied von mindestens 25% gegenüber den anderen zwei Schaufelprofilen aufweist,
wobei bevorzugt die mehreren mehrschaufeligen Verstellstatoreinheiten der Verstellstatorschaufelreihe um die Drehachse (Drehtellerachse) im vollen Bereich von 360° synchron verstellbar sind, derart, dass eine Kollision beziehungsweise eine Positionsüberschneidung benachbarter mehrschaufeliger Verstellstatoreinheiten nicht vorkommt,
wobei bevorzugt die mehrschaufelige Verstellstatoreinheit mindestens zwei Bauteile umfasst, die getrennt gefertigt und anschließend zusammengefügt werden, wobei an einem Drehteller mindestens Schaufeln jeweils einen Schaufelfuß besitzen, wobei die mindestens zwei Schaufelfüße zur runden Form des Drehtellers an der Strömungspfadberandung beitragen,
wobei bevorzugt mindestens ein Schaufelfuß die volle Dicke des Drehtellers besitzt und stoßartig an einen anderen Teil des Drehtellers angrenzt, wobei eine Verbindung der Schaufel mit dem Drehteller auf der dem Hauptströmungspfad abgewandten Seite des Drehtellers durch Schweißen vorgesehen ist,
wobei bevorzugt mindestens ein Schaufelfuß an der strömungspfadzugewandten Seite in einer Ausnehmung im Drehteller vorgesehen ist und auf diese Weise einen flachen Einsatz mit gegebenenfalls schräger Anlagefläche im Drehteller bildet, der mit Hilfe einer Schraub- Stift- oder Schweißverbindung befestigt ist,
wobei bevorzugt mindestens ein Schaufelfuß in Form einer Nut-Feder-Verbindung an einen anderen Teil des Drehtellers angrenzt, wobei eine Verbindung der Schaufel mit dem Drehteller durch Schraub- Stift- oder Schweißverbindung, bevorzugt auf der dem Hauptströmungspfad abgewandten Seite des Drehtellers, vorgesehen ist,
wobei bevorzugt die mehrschaufelige Verstellstatoreinheit mindestens zwei Bauteile umfasst, die getrennt gefertigt und anschließend zusammengefügt werden, wobei an einem Drehteller mindestens eine Schaufel keinen ausgeprägten Schaufelfuß besitzt und die Verbindung mit dem Drehteller durch Schweißen oder Fügen in unmittelbarer Nähe des Profils dieser Schaufel vorgesehen ist,
wobei bevorzugt eine mindestens teilweise Verlängerung des Schaufelprofils in eine Öffnung im Drehteller eingepasst ist und eine Verbindung der Schaufel mit dem Drehteller auf der dem Hauptströmungspfad abgewandten Seite des Drehtellers, gegebenenfalls auch durch Stauchen, vorgesehen ist.

Bei der erfindungsgemäßen Strömungsarbeitsmaschine (Bläser, Verdichter, Pumpe, oder Ventilator) nach Anspruch 1 wird eine Verbesserung der Strömung und insbesondere der Randströmung erzielt, die bei gegebener aerodynamischer Belastung und gleicher Stabilität den Wirkungsgrad einer Stufe mit verstellbarem Stator um mehr als 1% erhöhen kann. Bei heute üblichen aerodynamischen Belastungen ist eine Reduzierung der Schaufelzahlen von bis zu 20% möglich. Das erfindungsgemäße Konzept ist bei unterschiedlichen Arten von Strömungsarbeitsmaschinen anwendbar und führt je nach Ausnutzungsgrad des Konzeptes zu Reduktionen der Kosten und des Gewichts für die Strömungsarbeitsmaschine von 2% bis 5%. Hinzu kommt eine Verbesserung des Gesamtwirkungsgrades der Strömungsarbeitsmaschine, je nach Anwendungsfall, von bis zu 1,5%.

### Bezugszeichenliste

- 1: Statorschaufel / Verstellstator / Verstellstatorreihe / Schaufel / Schaufelblatt / Schaufelreihe
- 2: Gehäuse / Gehäusebauteil
- 3: Nabe / Nabenbauteil
- 4: Drehspindelachse / Drehachse
- 5: Drehteller
- 6: Schaufelfuß

- m: Meridionalrichtung
- u: Umfangsrichtung

## Patentansprüche

1. Strömungsarbeitsmaschine mit einem von einer Nabe (3) und einem Gehäuse (2) begrenzten Hauptströmungspfad, in welchem mindestens eine Reihe verstellbarer Statorschaufeln (1) angeordnet ist, wobei an mindestens einer Nabe (3) oder einem Gehäuse (2), mindestens eine Anordnung mit mindestens zwei mit einem gemeinsamen Drehteller (5) verbundenen Statorschaufeln (1) angeordnet ist, wobei bei Verstellung dieser mehrschaufeligen Verstellstatoreinheit die mindestens zwei Statorschaufeln (1) um eine gemeinsame Drehachse (4) drehbar sind, **dadurch gekennzeichnet, dass** die relative Wölbung f/l des mit seinem Flächenschwerpunkt in Meridionalrichtung weiter stromab angeordneten Profils deutlich größer ist als die relative Wölbung f/l des mit seinem Flächenschwerpunkt in Meridionalrichtung weiter stromauf angeordneten Profils, gemäß (f/l) stromab > 1,2 * (f/l)_{stromauf}, wobei l die Profiltiefe, gemessen in Richtung der Profilsehne und f die Profilwölbung, gemessen als senkrechter Abstand des am weitesten von der Profilsehne entfernten Punkts der Skelettlinie zur Profillinie sind.

2. Strömungsarbeitsmaschine nach Anspruch 1, **dadurch gekennzeichnet, dass** alle auf dem Drehteller (5) angeordneten Statorschaufeln (1) eine relative Abdeckung n/l von größer als 0,5 aufweisen und/oder dass mindestens eine auf dem Drehteller (5) angeordnete Statorschaufel (1) eine relative Abdeckung n/l von größer als 0,75 aufweist, wobei n die Profilabdeckung, gemessen zwischen den Schnittpunkten der Skelettlinie der Statorschaufel (1) mit dem Randkreis des Drehtellers (5) in Richtung der Profilsehne der Statorschaufel (1) und l die Profiltiefe, gemessen in Richtung der Profilsehne sind.

3. Strömungsarbeitsmaschine nach einem der Ansprüche 1 oder 2, **dadurch gekennzeichnet, dass** mindestens eine auf dem Drehteller (5) angeordnete Statorschaufel (1) eine auf den Drehtellerdurchmesser d bezogene Profiltiefe von 0,8 < l / d < 1,2 aufweist, wobei l die Profiltiefe, gemessen in Richtung der Profilsehne ist.

4. Strömungsarbeitsmaschine nach einem der Ansprüche 1 bis 3, **dadurch gekennzeichnet, dass** mindestens eine der auf dem Drehteller (5) angeordneten Statorschaufeln (1) keinen Überhang aufweist (relative Abdeckung n/l = 1), wobei n die Profilabdeckung, gemessen zwischen den Schnittpunkten der Skelettlinie der Statorschaufel (1) mit dem Randkreis des Drehtellers (5) in Richtung der Profilsehne der Statorschaufel (1) und l die Profiltiefe, gemessen in Richtung der Profilsehne sind.

5. Strömungsarbeitsmaschine nach einem der Ansprüche 1 bis 4, **dadurch gekennzeichnet, dass** alle auf dem Drehteller (5) angeordneten Statorschaufeln (1) keinen Überhang aufweisen (relative Abdeckung n/l = 1), wobei n die Profilabdeckung, gemessen zwischen den Schnittpunkten der Skelettlinie der Statorschaufel (1) mit dem Randkreis des Drehtellers (5) in Richtung der Profilsehne der Statorschaufel (1) und l die Profiltiefe, gemessen in Richtung der Profilsehne sind.

6. Strömungsarbeitsmaschine nach einem der Ansprüche 1 bis 5, **dadurch gekennzeichnet, dass** der Abstand benachbarter Statorschaufeln (1) der Verstellstatorschaufelreihe in Umfangsrichtung der Strömungsarbeitsmaschine periodisch variiert.

7. Strömungsarbeitsmaschine nach einem der Ansprüche 1 bis 6, **dadurch gekennzeichnet, dass** in mindestens einer Stellung des Drehtellers (5) mindestens eine der Verbindungslinien gleichartiger Schaufelkantenpunkte (Vorderkanten- oder Hinterkantenpunkte) der an der Hauptströmungspfadberandung angeordneten Statorschaufeln (1) der Verstellstatorschaufelreihe entlang des Umfangs der Strömungsarbeitsmaschine periodisch veränderlich, mit einer unterschiedlichen meridionalen Positionierung gleichartiger Schaufelkanten, verläuft,
wobei insbesondere mindestens zwei der auf dem Drehteller (5) angeordneten Statorschaufeln (1) mit unterschiedlicher Gestalt bezüglich mindestens einer der Größen Profiltiefe l, relative Wölbung f/l und Staffelungswinkel λ ausgebildet sind, wobei f die Profilwölbung, gemessen als senkrechter Abstand des am weitesten von der Profilsehne entfernten Punkts der Skelettlinie zur Profilsehne, und λ der Staffelungswinkel, gemessen zwischen der Meridionalrichtung m und der Profilsehne, und l die Profiltiefe, gemessen in Richtung der Profilsehne sind,
und/oder ein Staffelungswinkel λ der auf einem Drehteller (5) angeordneten Statorschaufeln (1) - bei Betrachtung der mehrschaufeligen Verstellstatoreinheit entlang des Umfangs der Strömungsarbeitsmaschine und von einer konvexen Saugseite zur konkaven Druckseite des nächsten Profils fortschreitend - von Schaufel zu Schaufel stetig größer werdend ausgebildet ist, wobei λ der Staffelungswinkel, gemessen zwischen der Meridionalrichtung m und der Profilsehne ist,
und/oder insbesondere auf einem Drehteller (5) zwei Statorschaufeln (1) angeordnet sind, wobei bezüglich der Profiltiefe l ein Unterschied besteht und wobei die Statorschaufel (1) mit kleinerer Profiltiefe auf dem Drehteller (5) saugseitig der Statorschaufel (1) mit größerer Profiltiefe angeordnet ist oder wobei die Statorschaufel (1) mit kleinerer Profiltiefe auf dem Drehteller (5) druckseitig der Statorschaufel (1) mit größerer Profiltiefe angeordnet ist, wobei l die Profiltiefe, gemessen in Richtung der Profilsehne ist.

8. Strömungsarbeitsmaschine nach Anspruch 7, **dadurch gekennzeichnet, dass** der Mittelpunkt des Drehtellers (5) bezogen auf die Statorschaufel (1) mit größerer Profiltiefe auf derselben Seite wie die Statorschaufel mit kleinerer Profiltiefe vorgesehen ist.

9. Strömungsarbeitsmaschine nach einem der Ansprüche 7 oder 8, **dadurch gekennzeichnet, dass**
a) der meridionale Profilversatz a gemäß 0 < (a / (b+c)) < 0,25 ausgebildet ist,
b.) die meridionale Überlappung b gemäß 0 < (b / (b+c)) < 0,65 ausgebildet ist, und
c.) der druckseitige Abstand q gemäß 0,3 < (q / (g+q)) < 0,7 ausgebildet ist wobei c die meridionale Reststrecke und g der saugseitige Abstand sind.

10. Strömungsarbeitsmaschine nach einem der Ansprüche 1 bis 7, **dadurch gekennzeichnet, dass** die Vorderkante mindestens einer auf dem Drehteller stromab angeordneten Statorschaufel in der Nähe der Hinterkante und druckseitig einer weiter stromauf angeordneten Statorschaufel vorgesehen ist, wobei für die Gesamtprofiltiefe l2, die Verschränkung b2, die Gesamtteilung w und die Gesamthöhe v der Anordnung der jeweils betroffenen zwei Statorschaufeln gilt: -0,1 < b2 /l2 < 0,1 und v / w < 0,3, wobei l2 die Gesamtprofiltiefe, gemessen als die Länge der Dualanordnung in Richtung der an die Gesamtanordnung druckseitig angelegten Tangente, b2 die Verschränkung in Richtung der Gesamtprofiltiefe, w die Gesamtteilung senkrecht zur Profiltiefe gemessen und v die Gesamthöhe, senkrecht zur Gesamtprofiltiefe gemessen sind.

11. Strömungsarbeitsmaschine nach einem der Ansprüche 1 bis 7, **dadurch gekennzeichnet, dass** auf einem Drehteller (5) drei Statorschaufeln (1) angeordnet sind, wobei die mittlere Statorschaufel (1) bezüglich der Profiltiefe l einen Unterschied von mindestens 25% gegenüber den anderen zwei Statorschaufeln (1) aufweist,
wobei insbesondere mindestens ein Schaufelfuß (6) die Dicke des Drehtellers aufweist und stoßartig an einen anderen Teil des Drehtellers (5) angrenzt,
wobei eine Verbindung der Statorschaufel (1) mit dem Drehteller (5) auf der dem Hauptströmungspfad abgewandten Seite des Drehtellers (5) durch Schweißen ausgebildet ist
oder wobei mindestens ein Schaufelfuß (6) an der strömungspfadzugewandten Seite in einer Ausnehmung im Drehteller (5) vorgesehen ist und einen flachen Einsatz mit schräger Anlagefläche im Drehteller (5) bildet
oder wobei mindestens ein Schaufelfuß (6) in Form einer Nut-Feder-Verbindung an einen anderen Teil des Drehtellers (5)angeordnet ist,
wobei eine Verbindung der Statorschaufel (1) mit dem Drehteller (5) auf der dem Hauptströmungspfad abgewandten Seite des Drehtellers (5) vorgesehen ist.

12. Strömungsarbeitsmaschine nach einem der Ansprüche 1 bis 10, **dadurch gekennzeichnet, dass** die mehreren mehrschaufeligen Verstellstatoreinheiten der Verstellstatorschaufelreihe um die Drehachse (4) im vollen Bereich von 360° synchron verstellbar sind oder dass die mehrschaufelige Verstellstatoreinheit mindestens zwei Bauteile umfasst, die getrennt gefertigt und anschließend zusammengefügt werden, wobei an einem Drehteller (5) mindestens eine Statorschaufel (1) keinen ausgeprägten Schaufelfuß (6) besitzt und die Verbindung mit dem Drehteller (5) durch Schweißen oder Fügen in unmittelbarer Nähe des Profils dieser Statorschaufel (1) erfolgt ist.

13. Strömungsarbeitsmaschine nach einem der Ansprüche 1 bis 10, **dadurch gekennzeichnet, dass** die mehrschaufelige Verstellstatoreinheit mindestens zwei getrennt gefertigte und anschließend zusammengefügte Bauteile umfasst, wobei an einem Drehteller (5) mindestens Statorschaufeln (1) jeweils einen Schaufelfuß (6) aufweisen, wobei die mindestens zwei Schaufelfüße (6) zumindest einen Teil einer runden Form des Drehtellers (5) an der Strömungspfadberandung bilden.

14. Strömungsarbeitsmaschine nach Anspruch 11, **dadurch gekennzeichnet, dass** eine mindestens teilweise Verlängerung der Statorschaufel (1) in eine Öffnung im Drehteller (5) eingepasst ist und eine Verbindung der Statorschaufel (1) mit dem Drehteller (5) auf der dem Hauptströmungspfad abgewandten Seite des Drehtellers (5) vorgesehen ist.

## Claims

1. Fluid-flow machine with a main flow path which is confined by a hub (3) and a casing (2) and in which at least one row of variable stator vanes (1) is arranged, wherein on at least one hub (3) or casing (2) at least one arrangement with at least two stator vanes (1) connected to a common rotary base (5) is provided, wherein the at least two stator vanes (1) are rotatable around a common rotary axis (4) when this multi-vane variable stator unit is varied, **characterized in that** the relative camber f/l of the centroidally further downstream profile, when seen in the meridional direction, is distinctly larger than the relative camber f/l of the centroidally further upstream profile, when seen in the meridional direction, according to (f/l)_{downstream} > 1.2 * (f/l)ᵤₚₛₜᵣₑₐₘ, wherein l is the profile depth, measured in the direction of the profile chord and f is the profile camber, measured as vertical distance of the furthermost point of the skeleton line from the profile chord relative to the profile line.

2. Fluid-flow machine in accordance with Claim 1, **characterized in that** all stator vanes (1) arranged on the rotary base (5) have a relative coverage n/l of more than 0.5, and/ or that at least one stator vane (1) arranged on the rotary base (5) has a relative coverage n/l of more than 0.75, wherein n is the profile coverage, measured between the intersecting points of the skeleton line of the stator vane (1) and the marginal circle of the rotary base (5) in the direction of the profile chord of the stator vane (1), and I is the profile depth, measured in the direction of the profile chord.

3. Fluid-flow machine in accordance with one of the Claims 1 or 2, **characterized in that** at least one stator vane (1) arranged on the rotary base (5) has a profile depth of 0.8 < I / d < 1.2 with reference to the rotary base diameter d, wherein I is the profile depth measured in the direction of the profile chord.

4. Fluid-flow machine in accordance with one of the Claims 1 to 3, **characterized in that** at least one of the stator vanes (1) arranged on the rotary base (5) has no overhang (relative coverage n/l = 1), wherein n is the profile coverage, measured between the intersecting points of the skeleton line of the stator vane (1) and the marginal circle of the rotary base (5) in the direction of the profile chord of the stator vane (1), and I is the profile depth, measured in the direction of the profile chord.

5. Fluid-flow machine in accordance with one of the Claims 1 to 4, **characterized in that** all stator vanes (1) arranged on the rotary base (5) have no overhang (relative coverage n/l = 1), wherein n is the profile coverage, measured between the intersecting points of the skeleton line of the stator vane (1) and the marginal circle of the rotary base (5) in the direction of the profile chord of the stator vane (1), and I is the profile depth, measured in the direction of the profile chord.

6. Fluid-flow machine in accordance with one of the Claims 1 to 5, **characterized in that** the distance of adjacent stator vanes (1) of the variable stator vane row varies periodically in the circumferential direction of the fluid-flow machine.

7. Fluid-flow machine in accordance with one of the Claims 1 to 6, **characterized in that** in at least one position of the rotary base (5) at least one of the connecting lines of similar vane edge points (leading edge or trailing edge points) of the stator vanes (1) of the variable stator vane row situated on the main flow path confinement extends periodically variably along the circumference of the fluid-flow machine, with a different meridional positioning of similar vane edges, wherein in particular at least two of the stator vanes (1) arranged on the rotary base (5) have different shape in terms of at least one of the quantities profile depth I, relative camber f/l and stagger angle A, wherein f is the profile camber, measured as vertical distance of the furthermost point of the skeleton line from the profile chord relative to the profile chord, and A is the stagger angle, measured between the meridional direction m and the profile chord, and I is the profile depth, measured in the direction of the profile chord, and/or a stagger angle A of the stator vanes (1) arranged on a rotary base (5) progressively increases from vane to vane, when viewing the multi-vane variable stator unit along the circumference of the fluid-flow machine and proceeding from a convex suction side to the concave pressure side of the next profile, wherein A is the stagger angle, measured between the meridional direction m and the profile chord, and/ or two stator vanes (1) are arranged in particular on a rotary base (5), with a difference existing in profile depth I, and with the stator vane (1) with smaller profile depth being arranged on the rotary base (5) on the suction side of the stator vane (1) with larger profile depth, and with the stator vane (1) with smaller profile depth being arranged on the rotary base (5) on the pressure side of the stator vane (1) with larger profile depth, wherein I is the profile depth, measured in the direction of the profile chord.

8. Fluid-flow machine in accordance with Claim 7, **characterized in that** the center of the rotary base (5), relative to the stator vane (1) with larger profile depth, is provided on the same side as the stator vane with smaller profile depth.

9. Fluid-flow machine in accordance with one of the Claims 7 or 8, **characterized in that**
a.) the meridional profile offset a is provided as per 0 < (a / (b+c)) < 0.25
b.) the meridional overlap b is provided as per 0 < (b / (b+c)) < 0.65, and
c.) the pressure-side distance q is provided as per 0.3 < (q / (g+q)) < 0.7,
with c being the meridional residual distance and g being the suction-side distance.

10. Fluid-flow machine in accordance with one of the Claims 1 to 7, **characterized in that** the leading edge of at least one stator vane arranged downstreamly on the rotary base is provided in the vicinity of the trailing edge and on the pressure side of a further upstream stator vane, with the following applying to total profile depth 12, overlap b2, total pitch w and overall height v of the arrangement of the respective two stator vanes: -0.1 < b2 / l2 < 0.1 and v / w < 0.3, wherein l2 is the total profile depth, measured as the length of the dual arrangement in the direction of the tangent applied to the total arrangement on the pressure side, b2 is the overlap in the direction of the total profile depth, w is the total pitch, measured vertically to the profile depth, and v is the overall height, measured vertically to the total profile depth.

11. Fluid-flow machine in accordance with one of the Claims 1 to 7, **characterized in that**, three stator vanes (1) are arranged on a rotary base (5), with the center stator vane (1) differing from the two other stator vanes (1) by at least 25 percent in profile depth I, wherein in particular at least one vane root (6) has the thickness of the rotary base and abuttingly adjoins another part of the rotary base (5), with an attachment of the stator vane (1) to the rotary base (5) being provided by means of welding on the side of the rotary base (5) facing away from the main flow path, or wherein at least one vane root (6) is provided on the flow-path facing side in a recess in the rotary base (5), thereby forming a flat insert with oblique mating surface in the rotary base (5), and wherein at least one vane root (6) is arranged on another part of the rotary base (5) in the form of a tongued and grooved joint, with an attachment of the stator vane (1) to the rotary base (5) being provided on the side of the rotary base (5) facing away from the main flow path.

12. Fluid-flow machine in accordance with one of the Claims 1 to 10, **characterized in that** the several multi-vane variable stator units of the variable stator vane row being synchronously variable around the rotary axis (4) throughout 360°, or that the multi-vane variable stator unit includes at least two components separately manufactured and then assembled, with at least one stator vane (1) on a rotary base (5) having no pronounced vane root (6) and the connection to the rotary base (5) being provided by welding or jointing in the immediate vicinity of the profile of this stator vane (1).

13. Fluid-flow machine in accordance with one of the Claims 1 to 10, **characterized in that** the multi-vane variable stator unit includes at least two components which are separately manufactured and then assembled, with at least two stator vanes (1) on a rotary base (5) having a vane root (6) each, with the at least two vane roots (6) contributing at least partly to the roundness of the rotary base (5) at the flow path confinement.

14. Fluid-flow machine in accordance with Claim 11, **characterized in that** an at least partial extension of the stator vane (1) is fitted in an opening in the rotary base (5) and a connection of the stator vane (1) to the rotary base (5) is provided on the side of the rotary base (5) facing away from the main flow path.

## Revendications

1. Machine à écoulement avec une voie d'écoulement principale délimitée par un moyeu (3) et un boîtier (2), dans laquelle est disposée au moins une rangée d'aubes de stator réglables (1), sachant que sur au moins un moyeu (3) ou un boîtier (2) est disposé au moins un agencement avec au moins deux aubes de stator (1) reliées à une base rotative (5) commune, sachant que lors du réglage de cette unité de stator variable à plusieurs aubes, lesdites au moins deux aubes de stator (1) sont pivotables autour d'un axe de rotation (4) commun, **caractérisée en ce que** la cambrure relative f/l du profil disposé avec son centroïde plus en aval dans le sens méridional est bien supérieure à la cambrure relative f/l du profil disposé avec son centroïde plus en amont dans le sens méridional, conformément à (f/l)ₐᵥₐₗ > 1,2 * (f/l)ₐₘₒₙₜ, sachant que l est la profondeur du profil mesurée dans le sens de la corde du profil et f la cambrure du profil mesurée comme écart vertical du point de la ligne moyenne, le plus éloigné de la corde du profil par rapport à la ligne du profil.

2. Machine à écoulement selon la revendication n° 1, **caractérisée en ce que** toutes les aubes de stator (1) disposées sur la base rotative (5) présentent une couverture relative n/l supérieure à 0,5 et/ ou qu'au moins une aube de stator (1) disposée sur la base rotative (5) présente une couverture relative n/l supérieure à 0,75, sachant que n est la couverture du profil mesurée entre les points d'intersection de la ligne moyenne de l'aube de stator (1) et le cercle marginal de la base rotative (5) dans le sens de la corde du profil de l'aube de stator (1) et l est la profondeur du profil, mesurée dans le sens de la corde du profil.

3. Machine à écoulement selon une des revendications n° 1 ou n° 2, **caractérisée en ce qu'**au moins une aube de stator (1) disposée sur la base rotative (5) présente une profondeur de profil par rapport au diamètre d de la base rotative, telle que 0,8 < l/d < 1,2, sachant que l est la profondeur du profil mesurée dans le sens de la corde du profil.

4. Machine à écoulement selon une des revendications n° 1 à n° 3, **caractérisée en ce qu'**au moins une des aubes de stator (1) disposées sur la base rotative (5) ne présente aucune saillie (couverture relative n/l = 1), sachant que n est la couverture du profil mesurée entre les points d'intersection de la ligne moyenne de l'aube de stator (1) et le cercle marginal de la base rotative (5) dans le sens de la corde du profil de l'aube de stator (1) et l est la profondeur du profil, mesurée dans le sens de la corde du profil.

5. Machine à écoulement selon une des revendications n° 1 à n° 4, **caractérisée en ce que** toutes les aubes de stator (1) disposées sur la base rotative (5) ne présentent aucune saillie (couverture relative n/l = 1), sachant que n est la couverture du profil mesurée entre les points d'intersection de la ligne moyenne de l'aube de stator (1) et le cercle marginal de la base rotative (5) dans le sens de la corde du profil de l'aube de stator (1) et l est la profondeur du profil, mesurée dans le sens de la corde du profil.

6. Machine à écoulement selon une des revendications n° 1 à n° 5, **caractérisée en ce que** l'écart entre des aubes de stator adjacentes (1) de la rangée d'aubes de stator variables varie périodiquement dans le sens circonférentiel de la machine à écoulement.

7. Machine à écoulement selon une des revendications n° 1 à n° 6, **caractérisée en ce que** dans au moins une position de la base rotative (5), au moins une des lignes de liaison des points de bord d'aube similaires (points de bord d'attaque ou de bord de fuite) des aubes de stator (1) de la rangée d'aubes de stator variables, disposées sur la bordure de la voie d'écoulement principale s'étend de manière périodiquement variable le long de la circonférence de la machine à écoulement, avec un positionnement méridional différent des bords d'aube similaires, sachant que notamment au moins deux des aubes de stator (1) disposées sur la base rotative (5) sont conçues de différente taille concernant au moins une des grandeurs profondeur du profil l, cambrure relative f/l et angle de décalage λ, sachant que f est la cambrure du profil mesurée comme écart vertical du point de la ligne moyenne, le plus éloigné de la corde du profil par rapport à la corde du profil, et λ est l'angle de décalage mesuré entre le sens méridional m et la corde du profil, et l la profondeur du profil mesurée dans le sens de la corde du profil, et/ ou qu'un angle de décalage A des aubes de stator (1) disposées sur une base rotative (5) augmente progressivement d'une aube à l'autre - en observant l'unité de stator variable à plusieurs aubes le long de la circonférence de la machine à écoulement et se poursuivant d'un côté d'aspiration convexe au côté de refoulement concave du profil suivant, sachant que λ est l'angle de décalage mesuré entre le sens méridional m et la corde du profil, et/ ou notamment que deux aubes de stator (1) sont disposées sur une base rotative (5), sachant qu'il existe une différence concernant la profondeur du profil l et sachant que l'aube de stator (1) avec la profondeur de profil inférieure est disposée sur la base rotative (5) côté aspiration de l'aube de stator (1) avec la profondeur de profil supérieure, ou sachant que l'aube de stator (1) avec la profondeur de profil inférieure est disposée sur la base rotative (5) côté refoulement de l'aube de stator (1) avec la profondeur de profil supérieure, sachant que l est la profondeur du profil mesurée dans le sens de la corde du profil.

8. Machine à écoulement selon la revendication n° 7, **caractérisée en ce que** le centre de la base rotative (5) par rapport à l'aube de stator (1) avec la profondeur de profil supérieure se trouve sur le même côté que l'aube de stator avec la profondeur de profil inférieure.

9. Machine à écoulement selon une des revendications n° 7 ou n° 8, **caractérisée en ce que**
a.) le décalage méridional du profil a est constitué conformément à 0 < (a / (b+c)) < 0,25
b.) le chevauchement méridional b est constitué conformément à 0 < (b / (b+c)) < 0,65, et
c.) l'écart côté refoulement q est constitué conformément à 0,3 < (q / (g+q)) < 0,7,
sachant que c est la distance résiduelle méridionale et g l'écart côté aspiration.

10. Machine à écoulement selon une des revendications n° 1 à n° 7, **caractérisée en ce que** le bord d'attaque d'au moins une aube de stator disposée en aval sur la base rotative est prévu à proximité du bord de fuite et côté refoulement d'une aube de stator disposée plus loin en amont, sachant que pour la profondeur totale du profil l2, le chevauchement b2, le pas total w et la hauteur totale v de l'agencement des deux aubes de stator concernées s'applique : -0,1 < b2 / l2 < 0,1 et v/w < 0,3, sachant que l2 est la profondeur totale du profil, mesurée comme la longueur de l'agencement double en direction de la tangente appliquée à l'agencement total côté refoulement, b2 est le chevauchement en direction de la profondeur totale du profil, w est le pas total mesuré perpendiculairement à la profondeur du profil et v la hauteur totale mesurée perpendiculairement à la profondeur totale du profil.

11. Machine à écoulement selon une des revendications n° 1 à n° 7, **caractérisée en ce que** trois aubes de stator (1) sont disposées sur une base rotative (5), sachant que l'aube de stator médiane (1) quant à la profondeur de profil l présente une différence d'au moins 25 % par rapport aux deux autres aubes de stator (1), sachant que notamment au moins un pied d'aube (6) présente l'épaisseur de la base rotative et jouxte bout-à-bout une autre partie de la base rotative (5), sachant qu'est constituée une liaison soudée entre l'aube de stator (1) et la base rotative (5) sur le côté de la base rotative (5) opposé à la voie d'écoulement principale, ou sachant qu'au moins un pied d'aube (6) est prévu sur le côté orienté vers la voie d'écoulement dans un évidement dans la base rotative (5) et forme un insert plat avec surface d'appui oblique dans la base rotative (5), ou sachant qu'au moins un pied d'aube (6) est disposé sur une autre partie de la base rotative (5) sous forme de liaison de type rainure et languette, sachant qu'est prévue une liaison entre l'aube de stator (1) et la base rotative (5) sur le côté de la base rotative (5) opposé à la voie d'écoulement principale.

12. Machine à écoulement selon une des revendications n° 1 à n° 10, **caractérisée en ce que** la pluralité des unités de stator variables à plusieurs aubes de la rangée d'aubes de stator variables est réglable de manière synchrone autour de l'axe de rotation (4) dans la plage totale de 360° ou que l'unité de stator variable à plusieurs aubes comprend au moins deux composants qui sont fabriqués séparément puis assemblés, sachant que sur une base rotative (5), au moins une aube de stator (1) ne possède aucun pied d'aube prononcé (6) et que la liaison avec la base rotative (5) est réalisée par soudage ou assemblage à proximité immédiate du profil de cette aube de stator (1).

13. Machine à écoulement selon une des revendications n° 1 à n° 10, **caractérisée en ce que** l'unité de stator variable à plusieurs aubes comprend au moins deux composants fabriqués séparément puis assemblés, sachant que sur une base rotative (5), au moins deux aubes de stator (1) présentent chacune un pied d'aube (6), sachant que lesdits au moins deux pieds d'aube (6) forment au moins une partie d'une forme ronde de la base rotative (5) sur la bordure de la voie d'écoulement.

14. Machine à écoulement selon la revendication n° 11, **caractérisée en ce qu'**un prolongement au moins partiel de l'aube de stator (1) est ajustée dans un orifice dans la base rotative (5) et qu'est prévue une liaison entre l'aube de stator (1) et la base rotative (5) sur le côté de la base rotative (5) opposé à la voie d'écoulement principale.
